# EUROPÄISCHE PATENTSCHRIFT

(11) **EP 2 928 334 B1**
(45) Veröffentlichungstag und Bekanntmachung des Hinweises auf die Patenterteilung: **27.06.2018**
(21) Anmeldenummer: 13811123.2
(22) Anmeldetag: 04.12.2013
(51) Int. Cl.: A41G 5/00

(54) **VERFAHREN UND VORRICHTUNG ZUM VERLÄNGERN VON EIGENHAARSTRÄHNEN**
METHOD AND DEVICE FOR EXTENDING STRANDS OF A PERSON'S OWN HAIR
PROCÉDÉ ET DISPOSITIF D'ALLONGEMENT DE MÈCHES DE CHEVEUX NATURELLES

(30) Priorität: 05.12.2012 DE 102012023735
(43) Veröffentlichungstag der Anmeldung: 14.10.2015
(73) Patentinhaber: Nou Hair GmbH, 40239 Düsseldorf (DE)
(72) Erfinder: MINIELLO, Luigi, 50735 Köln (DE); MADER, Sebastian, 40724 Hilden (DE)
(74) Vertreter: Cohausz Hannig Borkowski Wißgott
(86) Internationale Anmeldenummer: PCT/EP2013/003651
(87) Internationale Veröffentlichungsnummer: WO 2014/086483

(56) Entgegenhaltungen:
- DE-U1- 20 009 406
- US-A- 5 107 867
- US-A- 5 894 846
- US-A1- 2004 149 302
- US-A1- 2005 011 530

## Beschreibung

Die Erfindung betrifft ein Verfahren zum Verlängern von Eigenhaarsträhnen durch Fremdhaarsträhnen mit Hilfe einer äußeren, die Haarverbindungsstelle umgebenden Schrumpfhülse, in der sich die Eigenhaarsträhne, die Fremdhaarsträhne und ein Kleber befinden.

Ein solches Verfahren ist aus der US 2004/0149302 A1 bekannt. Bei diesem bekannten Verfahren verbleibt die Schrumpfhülse nach dem Verkleben der Haarsträhnen miteinander am Kopf, so dass die Verbindungsstelle aufgrund ihrer Abmessungen leicht sichtbar ist und während des Tragens stört.

Aus der DE-GM 200 09 406 ist es bekannt, zum Verfahren von zwei Haarsträhnen eine Hülse zu verwenden, die bei Zufuhr von Wärme schrumpft, wobei der in der Hülse befindliche Schmelzkleber plastisch wird und die Haare aneinander hält. Nach der Befestigung verbleibt die Hülse im Kopfhaar, wodurch die Verbindungsstelle große Außenabmessungen aufweist und leicht sichtbar ist.

Aufgabe der Erfindung ist es, ein Verfahren und eine Vorrichtung zum Verlängern von Eigenhaar so zu verbessern, dass bei einfacher und schneller Handhabung kleinste Abmessungen der Verbindungsstelle erreicht werden und damit die Verbindungsstellen kaum sichtbar sind. Auch soll nach der Verbindungsherstellung ein Modellieren der heißen Verbindungsstelle zwischen zwei Fingern nicht erforderlich sein, da durch die Schrumpfhülse eine perfekte Form der Verbindungsstelle erreicht wird. Somit soll es auch nicht zu Verbrennungen an den Fingern kommen.

Diese Aufgabe wird erfindungsgemäß dadurch gelöst, dass nach dem Schrumpfen der Schrumpfhülse diese von der Verbindungsstelle entfernt wird. Hierbei wird durch das Erwärmen der Schrumpfhülse der Kleber erwärmt und verflüssigt und durchdringt die Haare beider Haarsträhnen. Es wird damit ein Verfahren geschaffen, dass bei einfachster schneller Handhabung kleinste Abmessungen der Verbindungsstelle bei sicherem Halt erreicht. Hierbei erfolgt das Entfernen der Schrumpfhülse sofort nach dem Schrumpfen.

Ein besonders einfaches, leicht handhabbares und schnell durchzuführendes Entfernen der Schrumpfhülse wird erreicht, wenn die Schrumpfhülse zu ihrem Entfernen aufgerissen wird. Alternativ oder zusätzlich kann aber auch bei gleichen Vorteilen die Schrumpfhülse zu ihrem Entfernen über die Fremdhaarsträhne abgezogen werden.

Eine besonders vorteilhafte Vorrichtung zum Verlängern von Eigenhaaren wird geschaffen, wenn die Schrumpfhülse mindestens eine vorzugsweise zwei über ihre Länge verlaufende Sollbruchstelle(n) vorzugsweise eine oder zwei Längskerben oder Längsnuten oder Perforierung oder Längseinschneidungen aufweist, um das Aufreißen für ein Entfernen der Schrumpfhülse zu erleichtern. Die Handhabung wird noch dadurch erleichtert, dass zumindest an einem Ende der Schrumpfhülse diese auf beiden gegenüberliegenden Seiten jeweils eine vorstehende Grifflasche zum Aufreißen aufweist. Hierbei kann die dem Kopf zugewandte(n) Grifflasche(n) soweit radial vorstehen, dass sie ein thermisches Schutzschild gegenüber der Kopfoberseite ist/sind.

Eine Verbindung der Eigenhaarsträhne mit der Fremdhaarsträhne ist noch wesentlich einfacher zu handhaben, wenn die Enden der Fremdhaare des dem Kopf zugewandten Endes der Fremdhaarsträhne in einer Klebstoffansammlung einliegen, die sich als vorgefertigter Klebstoffkopf der Fremdhaarsträhne innerhalb der Schrumpfhülse befindet. Damit werden die Fremdhaarsträhnen bereits mit an ihrem der Kopfhaut zugewandten Ende angebrachten Klebstoffköpfen versehen, so dass die Eigenhaarsträhne nur noch mit dessen Klebstoff innerhalb der Schrumpfhülse verbunden werden muss. Hierbei kann die Klebstoffansammlung als vorgefertigter Klebstoffkopf die Form eines Vollprofils oder einer Hülse aufweisen, die koaxial und formschlüssig und/oder kraftschlüssig in der Schrumpfhülse einliegt.

Vorzugweise wird vorgeschlagen, dass das Kunststoffmaterial der Schrumpfhülse durch Zufuhr von Wärme schrumpft. Hierbei kann das Kunststoffmaterial der Schrumpfhülse zumindest im Bereich der Klebstoffansammlung im Bereich der Klebstoffhülse mechanisch gedehnt sein. Eine einfache Produktion ist gegeben, wenn die Schrumpfhülse von einem Abschnitt eines Schrumpfschlauches oder von einem Wickel aus Schrumpffolie gebildet ist.

Ein Hereinziehen der Eigenhaare in die Schrumpfhülse wird erleichtert durch einen Hakendraht, dessen Breite gleich oder geringer ist, als der von dem Klebstoff frei gehaltene Innenbereich, zum Hindurchziehen der Eigenhaarsträhne durch die Vorrichtung. Vorzugsweise weist der Haken einen Verschlussmechanismus, wie einen Karabinermechanismus, eine verschiebbare Hülse oder einen Verschlusshebel auf. Auch können zwei oder mehr Vorrichtungen und/oder Hakendrähte miteinander mechanisch verbunden sein.

Ein leichtes und schnelles Befestigen zweier oder mehrerer Fremdhaarsträhnen wird dadurch erreicht, dass zwei oder mehr Schrumpfhülsen miteinander lösbar verbunden sind zum Verlängern und/oder Verdichten zweier oder mehrerer Eigenhaarsträhnen. Hierbei können zwei oder mehr Schrumpfhülsen auf einem Körper oder Träger lösbar befestigt sein. Auch können die Schrumpfhülsen von einem einteiligen Körper gebildet sein.

Eine besonders einfache und zeitsparende Handhabung ist gegeben wenn zwei oder mehr Schrumpfhülsen von einem Schrumpfkörper gebildet sind, der zwei oder mehrere zueinander parallele Kanäle aufweist, in denen jeweils die hülsenförmigen Kleber einliegen. Hierbei ist es von Vorteil, wenn der Schrumpfkörper nach dem Verkleben der Eigen- und Fremdhaare miteinander entfernt wird und dass der Schrumpfkörper Sollbruchflächen aufweist, die die Kanäle teilen. Auch wird hierzu vorgeschlagen, dass eine Sollbruchfläche durch zwei oder mehr Kanäle verläuft und jeder Kanal jeweils durch eine Sollbruchfläche teilbar ist.

Vorzugsweise wird vorgeschlagen, dass der Schrumpfkörper zwei aufeinander liegende Körperhälften aufweist, die jeweils halbe Kanäle bilden und durch Befestigungsmittel aneinander gehalten sind, um beim Schrumpfen ein Verringern der Kanalquerschnitte zu erreichen.

Ferner wird vorgeschlagen, dass dass die Schrumpfhülse außerhalb des Klebbereichs von einem Material gebildet ist, das keinen oder einen geringeren Schrumpfeffekt aufweist. Auch kann die Schrumpfhülse außerhalb des Klebbereichs von mechanischen Stützmitteln gehalten sein, die ein Schrumpfen vollständig oder teilweise verhindern.

Die Arbeitsweise wird erheblich erleichtert, wenn innerhalb der Schrumpfhülse zumindest im Klebbereich sich eine Stützvorrichtung befindet, die die Schrumpfhülse in ihren erweiterten, nicht geschrumpften Zustand hält und nach dem Einziehen der Eigenhaare nachgibt und/oder entfernt wird. Hierzu können die mechanischen Stützmittel eine gespaltene Hülse oder eine Wendel sein. Auch kann die Stützvorrichtung vom hülsenförmigen Kleber gebildet sein.

Von Vorteil ist, wenn sich das Material der Schrumpfhülse bei Zufuhr von Wärme in ihrer Längsrichtung verringert. Auch wird vorgeschlagen, dass die Schrumpfhülse und/oder der Schrumpfkörper Heizelemente aufweist, die das Schrumpfen des Schrumpfkörpers bewirken. Hierdurch können die Schrumpfhülsen und/oder der Schrumpfkörper mehrfach oder immer wieder verwendet werden, insbesondere als Teil eines Werkzeugs.

Vorteilhafte Ausführungen der Erfindung sind in den Zeichnungen dargestellt und werden im Folgenden näher beschrieben. Es zeigen
- Fig. 1: einen Längsschnitt durch eine Schrumpfhülse ohne eine eingesteckte Eigenhaarsträhne,
- Fig. 2: einen Querschnitt durch die Schrumpfhülse nach A-A in Fig. 1,
- Fig. 3: eine perspektivische Ansicht einer Schrumpfhülse,
- Fig. 4: eine Ansicht eines Hakendrahtes,
- Fig. 5: mehrere nebeneinander befestigte Schrumpfhülsen mit bereits eingelegten Fremdhaarsträhnen und Hakendrähten, bevor diese als Batterie mit ihren Hakendrähten Eigenhaarsträhnen ergreift (ohne Darstellung der Befestigungsmittel zwischen den Schrumpfhülsen und/oder zwischen den Hakendrähten),
- Fig. 6: einen Hakendraht mit darauf verschiebbarer Hülse, die das Eigenhaar am Haken festklemmt in klemmender und geöffneter Stellung,
- Fig. 7: einen U-förmigen Körper, an dem mehrere Schrumpfhülsen lösbar oder unlösbar befestigt sind,
- Fig. 8: einen mehrere Schrumpfhülsen bildenden Schrumpfkörper mit längs oder quer zur Körpererstreckung angeordneten Sollbruchflächen,
- Fig. 9: einen zweigeteilten Schrumpfkörper zwischen Befestigungsflächen im zusammengesetzten Zustand,
- Fig. 10: der Schrumpfkörper nach Fig. 9 im auseinandergenommenen Zustand,
- Fig. 11: zwei Seitenansichten einer Schrumpfhülse, die nur im Klebebereich schrumpft,
- Fig. 12: eine Stützvorrichtung außerhalb und innerhalb der Schrumpfhülse.

Das Verfahren und die Vorrichtung benutzen zum Verlängern der eigenen Kopfhaare in der Regel nicht einzelne Kopfhaare, sondern mehrere Haare gleichzeitig, im Folgenden "Eigenhaarsträhnen" E genannt. An den Eigenhaarsträhnen E werden "Fremdhaarsträhnen" 1 angeklebt. Hierzu wird vorzugsweise das der Kopfhaut zugewandte Ende der Fremdhaarsträhne 1 vorab mit Klebstoff versehen, so dass dieses Ende der Fremdhaarsträhne 1 einen "Klebstoffkopf" 2 bildet. Ein wesentlicher Vorteil der Erfindung besteht darin, dass die Fremdhaarsträhnen mit solchen Klebstoffköpfen 2 vorgefertigt werden können, wodurch die Handhabung einfacher und präziser wird. Dieses Ende der Fremdhaarsträhne ist somit mit einem Klebstoff insbesondere einem thermoplastischen Stoff z. B. Keratin versehen insbesondere getränkt, vorzugweise in Form einer über ihren Umfang geschlossenen Hülse 2. Diese wird im Weiteren als "Klebstoffhülse" 2 bezeichnet.

Die Klebstoffhülse mit ihren einliegenden Haarenden der Fremdhaarsträhne 1 kann sowohl über ihren Umfang als auch über ihre Länge auf der Außen- und Innenseite profiliert sein. Der thermoplastische Klebstoff liegt bei Raumtemperatur im festen Zustand vor, so dass die Klebstoffhülse mechanisch stabil ist.

Wesentlich ist u.a. die Kombination einer Fremdhaarhülse mit einer Schrumpfhülse zum Zerreißen, so dass nur die aufgeschrumpfte Fremdhaarhülse auf dem Eigenhaar verbleibt.

Die Klebstoffhülse 2 wird von einer weiteren Hülse 3 aus elastischem Material ummantelt. Diese Hülse wird im Weiteren als "Schrumpfhülse" bezeichnet. Die Schrumpfhülse 3 ist länger als die Klebstoffhülse 2 und ragt an beiden Enden über diese hinaus. Die Schrumpfhülse 3 kann sowohl über ihren Umfang als auch über ihre Länge auf der Außen- und Innenseite profiliert sein.

Die Schrumpfhülse ist von einem Abschnitt eines Schrumpfschlauches oder einem Wickel aus Schrumpffolie gebildet.

Die Schrumpfhülse 3 weist mindestens eine außenliegende Kerbe 4 auf, die sich längs über die gesamte Länge der Hülse erstreckt. Diese Kerbe dient zu einem späteren Zeitpunkt als Sollbruchstelle.

Um im weiteren Verlauf ihrer Hauptaufgabe, dem Schrumpfen, gerecht werden zu können, muss die Schrumpfhülse 3 entlang ihres Umfangs vorgespannt sein. Dies kann zum einen auf makroskopische Weise erzielt werden, indem der Nennaußendurchmesser der Klebstoffhülse 2 größer ist, als der Nenninnendurchmesser der Schrumpfhülse 3. Somit wird, wenn die Klebstoffhülse in die Schrumpfhülse geschoben wird, der Umfang der Schrumpfhülse gedehnt und eine mechanische Vorspannung entlang des Umfangs erzielt. Solch eine Schrumpfhülse kann z. B. aus einem Kunsrtstoff wie z. B. Silikon (Thermoplaste, Duroplasten, Elastomere, thermoplastische Elastomere, ...) gefertigt sein. Zum anderen kann eine Vorspannung auf molekulare Ebene, ähnlich dem Prinzip eines Schrumpfschlauches, aufgebracht werden. So wird die Vorspannung erst dann wirksam, wenn die Schrumpfhülse einer erhöhten Temperatur ausgesetzt wird. Solch eine Schrumpfhülse kann z. B. aus einem Thermoplasten gefertigt werden.

Die Schrumpfhülse weist vorzugsweise an einer ihrer beiden Stirnseiten oder auch an beiden Stirnseiten Greiflaschen 9 auf, welche dazu dienen, die Schrumpfhülse 3 einfach zu greifen und zerreißen zu können. Die Schrumpfhülse kann ferner an der Seite, aus welcher keine Fremdhaare austreten, eine oder mehrere Laschen aufweisen, welche während der Erwärmung der Schrumpfhülse als thermisches Schutzschild gegenüber der Kopfoberseite dienen.

Durch die innere Öffnung von Schrumpf- und Klebstoffhülse 2 wird ein Haken 5 mit Zugstange 6 hindurchgeführt. Dieser Fanghaken wird im Weiteren als "Hakendraht" 10 bezeichnet. Der Hakendraht ist so in den Hülsen 2, 3 orientiert, dass seine Öffnung auf der Seite aus der Schrumpfhülse hervorsteht, an der sich keine Fremdhaare befinden. Auf der anderen Seite tritt die Zugstange 6 aus der Schrumpfhülse heraus.

Der Hakendraht ist so gestaltet, dass er durch die Schrumpf- und Klebstoffhülse hindurchgezogen werden kann. Insbesondere muss sein Außendurchmesser d kleiner oder gleich dem Innendurchmesser der Schrumpfhülse sein. Weiterhin ist der Hakendraht so gestaltet, dass eine Hakenspitze 7 nicht vor der Zugstange 6 des Hakens hervorsteht. Auf diese Weise wird ein ungewolltes Einhaken des Hakens in die Hülsen vermieden, wenn der Haken aus diesen herausgezogen wird.

Hakendrähte 10 können sowohl alleine, zum Durchziehen einer einzelnen Eigenhaarsträhne, als auch zu mehreren, zum zeitgleichen Durchziehen mehrerer Eigenhaarsträhnen zur Anwendung kommen. Um bei der zeitgleichen Verwendung mehrerer Hakendrähte 10 eine einfache Handhabung zu ermöglichen, können diese auf der Seite der Zugstangen 6 untereinander mechanisch verbunden sein.

In einer weiteren Ausgestaltung weist der Hakendraht einen Verschlussmechanismus auf, der ein Schließen des Hakens 8 ermöglicht, um eingehakte Eigenhaare sowohl verliersicher als auch getrennt von anderen Haaren handhaben zu können. Hierbei kann das Verschließen des Hakens 8 durch Hebel von der Innen- oder Außenseite des Hakens erfolgen.

Auch ist die Verschließung durch eine weitere Hülse möglich, die einer Schraubendruckfeder F in Richtung des Hakens 5 verschoben wird. Die Hülse 21 ist, wie Fig. 6 zeigt, auf der Zugstange 6 nahe dem Haken 5 aufgeschoben und wird zusammen mit der Zugstange 6 in die Schrumpfhülse 3 eingeschoben, so dass dann der Haken 5 die Eigenhaare E verliersicher erfasst, da die Hülse 21 soweit über den Haken 5 geschoben ist, dass die Hülse 21 die Eigenhaare in dem Hakenauge 8 sicher festhält. Danach werden der Haken 5 zusammen mit der Hülse 21 und den Eigenhaaren E in die Schrumpfhülse 3 und in den hülsenförmigen Kleber eingezogen, in dem sich bereits die Fremdhaare 1 befinden. Die Zugstange 6 mit dem Haken 5 wird weiterhin in dieselbe Richtung gezogen, bis sie aus der Schrumpfhülse 3 entfernt sind. Danach werden die Schrumpfhülse 3 und der Kleber 2 erwärmt und nach erfolgter Verbindung die Schrumpfhülse entfernt.

Ferner kann der Haken einen Karabinermechanismus aufweisen, der ein Öffnen des Hakens hin zum Hakenauge 8 ermöglicht, um Eigenhaare einzuführen. Durch das kraftgebundene Schließen des Karabinerhakens sind die eingehakten Haare verliersicher gefangen. Darüber hinaus wird hierdurch das versehentliche Einfädeln von Fremdhaaren während des Durchziehvorgangs unterbunden. Dies ermöglicht die Separierung von Eigen- und Fremdhaarsträhne auch nach dem Durchziehvorgang aufrecht zu erhalten.

Zur Sondierung von Eigenhaarsträhnen wird zunächst am Kopf eine Haarreihe abgetrennt, indem die darüber liegenden Haare z. B. mit handelsüblichen Haarspangen hochgesteckt werden.

Die unterhalb der abzutrennenden Haarreihe befindlichen Haare werden durch mindestens eine Haarspange nach unten gehalten. Die erzielte Abtrennung der Eigenhaarreihe von dem darüber und darunter befindlichen Haaren verhindert im Weiteren ein Einziehen der Eigenhaare in die Fremdhaarhülse, ohne dass versehentlich benachbarte Eigenhaare mit eingezogen werden.

Zum Erwärmen der Schrumpfhülse 3 und des Klebstoffes insbesondere der Klebstoffhülse 2 wird auf die Vorrichtung eine Heizspange oder Heizzange geschoben oder geklemmt, die geringe Außenabmessungen aufweist. Bei Verwendung einer geometrisch vorgespannten Schrumpfhülse 3 heizt die Heizspange im Wesentlichen nur den Bereich der Schrumpfhülse auf, in dem sich die Klebstoffhülse 2 befindet. Bei Verwendung einer molekular vorgespannten Schrumpfhülse heizt die Heizspange die Schrumpfhülse über die Länge der Klebstoffhülse hinaus auf, um auch vor und hinter der Fremdhaarhülse eine Schrumpfen der Schrumpfhülse zu erwirken.

Eine Haarpasse wird in Form einer Haarreihe abgesteckt, indem darüber liegendes Haar durch konventionelle Haarspangen nach oben abgesteckt wird und darunter befindliches Haar durch Niederhaltespangen nach unten abgesteckt wird. Eine oder mehrere Klebstoffhülsen 2 mit ummantelnder Schrumpfhülse 3 werden auf einen oder mehreren Hakendrähten 10 aufgeschoben, so dass die Haken deutlich vor dem vorderen Ende der Schrumpfhülse stehen. Nun wird der oder die Fanghaken durch das gestreckte Passe hindurchgeführt und Haare des Passes werden in den oder die Fanghaken eingeführt, wo sie von nun an eine Eigenhaarsträhne bilden. Der oder die Fanghaken werden vorzugsweise auf den Rastpunkten der Niederhaltespange positioniert und fixiert.

Als nächstes werden die Schrumpfhülsen von hinten über die Fanghaken nach vorne hin zur Kopfhaut verschoben und dann durch Ziehen an den Zugstangen die Eigenhaarsträhnen durch die Klebstoffhülse hindurchgezogen. Die Hülsen sind vorzugsweise so gestaltet, dass sie auf der Eigenhaarsträhne leicht verschieblich sind, aber nicht durch ihr Eigengewicht von der Eigenhaarsträhne abrutschen. Wenn nötig, können die Hülsen einfach und rückstandslos abgezogen und an anderer Stelle wieder neu gesetzt werden.

Schließlich wird die Heizspange auf der Schrumpfhülse positioniert und erwärmt diese. Der thermoplastische Stoff der Klebstoffhülse erweicht. Die Schrumpfhülse zieht sich aufgrund ihrer Vorspannung zusammen, wodurch die Klebstoffhülse auf die Eigenhaarsträhne geschrumpft wird. Eine makellose Fügestelle formt sich aus. Je nach Form der Schrumpfhülse ist die Fügestelle in Längs- und Umfangsrichtung individuell gestaltet.

Die Heizspange wird entfernt. Nach kurzer Dauer ist die Fügestelle abgekühlt und der thermoplastische Stoff ist wieder erstarrt. Durch entgegengesetztes Ziehen wird die Schrumpfhülse entlang ihrer Kerbe über die gesamte Länge zerrissen und so die Fügestelle freigegeben. Die Haarspangen werden entnommen.

In Fig. 7 bis 10 ist dargestellt, dass mehrere Schrumpfhülsen 3 insbesondere mit Hakendrähten 10 nebeneinander lösbar oder unlösbar aneinander befestigt sind und hierdurch ein Mehrfachwerkzeug 22, 23 bilden, das die Arbeit wesentlich erleichtert und beschleunigt. Entweder sind die Schrumpfhülsen 3 auf einem Träger 22 lösbar oder unlösbar befestigt (Fig. 7) oder alle Schrumpfhülsen sind Teil eines einteiligen Schrumpfkörpers 23 (Fig. 8 bis 10).

Wie in Fig. 8 dargestellt weist der Schrumpfkörper 23 die Form einer flachen Platte auf, die die Schrumpfhülsen 3 nebeneinander und zueinander parallel bildet, wobei die Anzahl der Schrumpfhülsen vorzugsweise 3 bis 10 beträgt und in dem zylindrischen Hohlraum jeder Schrumpfhülse der hohlzylinderförmige Kleber 2 einliegt.

Nach dem Schrumpfen der Schrumpfhülsen 3 wird der Schrumpfkörper 23 von den Haarverbindungsstellen getrennt, indem der Schrumpfkörper 23 entlang einer Sollbruchfläche 25 in die obere und untere Hälfte getrennt wird. Die Sollbruchfläche 25 teilt somit alle Kanäle 24 der Schrumpfhülsen 3 in eine obere und untere Kanalhälfte.

In dem in Fig. 8 im unteren Bild dargestellten Ausführungsbeispiel erstrecken sich die Sollbruchflächen 25 rechtwinklig zur Längserstreckung des flachen Schrumpfkörpers 23, wobei jede Sollbruchfläche durch jeweils eine Schrumpfhülse 3 und damit durch einen Kanal 24 verläuft und damit jeden Kanal in zwei Hälften längs trennt. In beiden Fällen können die Haare mit den fertigen Haarverbindungsstellen dem Schrumpfkörper entnommen werden.

Das Ausführungsbeispiel nach Fig. 9 und 10 unterscheidet sich von dem nach Fig. 8 dadurch, dass der Schrumpfkörper 23 von vorneherein aus einer getrennten oberen 23a und einer unteren Hälfte 23b besteht, wobei die Trennungsfläche zwischen beiden Hälften mittig durch die Kanäle 24 verläuft. Hierbei werden die beiden Schrumpfkörperhälften 23a, 23b durch Befestigungsmittel aneinandergehalten, die eine obere und eine untere Befestigungsfläche 26a, 26b aufweisen, die durch Stäbe 26c aneinander lösbar befestigt sind.

Optimale Befestigungsergebnisse und Hülsenformen werden erreicht, wenn die Schrumpfhülse 3 außerhalb des Klebbereichs 27 von mechanischen Stützmitteln 28 offengehalten ist, die ein Schrumpfen vollständig oder teilweise verhindern.

Es können die Schrumpfhülsen in der Weise hergestellt werden, dass ein Schlauch größerer Länge insbesondere ein Endlosschlauch produziert wird, dessen Material abwechselnd aus schrumpffähigem Kunststoff und nicht schrumpffähigem oder geringer schrumpffähigem Kunststoff besteht und dieser Schlauch dann in die einzelnen Schrumpfhülsen 3 getrennt bzw. geschnitten wird. Hierdurch entstehen Schrumpfhülsenformen wie in Fig. 1 oder 11 dargestellt.

Die Formen nach Fig. 11 können auch dadurch erreicht werden, dass innerhalb der Schrumpfhülse zumindest im Klebbereich 27 sich eine Stützvorrichtung 29 befindet, die die Schrumpfhülse 3 in ihren erweiterten, nicht geschrumpften Zustand hält und nach dem Einziehen der Eigenhaare E nachgibt und/oder entfernt wird. Diese Stützmittel 28 sind in der in Fig. 11 dargestellten Ausführung Stifte 28, die die Schrumpfhülsen beidseitig nahe des Klebbereichs durchdringen.

Eine alternative Ausführung besteht darin, dass die mechanischen Stützmittel 28, 29 eine gespaltene Hülse oder eine Wendel sind. Hierbei kann die Stützvorrichtung der hülsenförmige Kleber 2 sein. Die mechanischen Stützmittel 28, 29 werden vorzugsweise von einer gespaltenen Hülse oder einer Wendel aus Kunststoff oder Metall gebildet.

In einer nicht dargestellten Ausführung wird die Stützvorrichtung, durch die die Schrumpfhülse 3 im Klebbereich 27 auseinandergehalten bzw. auseinandergespreizt wird, von dem hülsenförmigen Kleber 2 gebildet, so dass der Kleber 2 eine doppelte Funktion besitzt. Zum einen hält der hülsenförmige Kleber 2 die Schrumpfhülse 3 spreizend auseinander, um dann bei Wärmezufuhr nachzugeben und durch die Schrumpfhülse 3 zusammengepresst zu werden zu den Haaren 1 und E, und zum anderen sorgt der Kleber 2 nach seiner Erwärmung für eine klebende Verbindung der Haare miteinander.

Als Material für die Schrumpfhülse wird in einer weiteren Ausführung ein Kunststoff gewählt, der bei Zufuhr von Wärme zusätzlich oder alternativ in seiner Längsrichtung schrumpft bzw. die Länge der Schrumpfhülse 3 verringert, wodurch der Kleber in die zu verbindenden Haare gedrückt wird.

Die Zufuhr von Wärme zum Schrumpfkörper 23 und/oder zur Schrumpfhülse 3 erfolgt entweder durch eine Wärmezufuhr von außen oder aber dadurch, dass der Schrumpfkörper 23 und/oder die Schrumpfhülse 3 Heizelemente aufweisen, die das Schrumpfen des Kunststoffs bewirken.

In Fig. 12 ist eine gespaltene Stützvorrichtung 29 dargestellt, die in eine oder beide Enden der Schrumpfhülse 3 eingesteckt wird, um die Endbereiche am Schrumpfen zu hindern bis sie entnommen wird/werden.

## Patentansprüche

1. Verfahren zum Verlängern von Eigenhaarsträhnen (E) durch Fremdhaarsträhnen (1) mit Hilfe einer äußeren, die Haarverbindungsstelle umgebenden Schrumpfhülse (3), in der sich die Eigenhaarsträhne, die Fremdhaarsträhne und ein Kleber (2) befinden, **dadurch gekennzeichnet, dass** sofort nach dem Schrumpfen der Schrumpfhülse (3) diese von der Verbindungsstelle entfernt wird.

2. Verfahren nach Anspruch **1,dadurch gekennzeichnet, dass** durch ein Erwärmen der Schrumpfhülse (3) der Kleber (2) erwärmt und verflüssigt wird und die Haare beider Haarsträhnen durchdringt.

3. Verfahren nach Anspruch 1 oder 2, **dadurch gekennzeichnet, dass** die Schrumpfhülse (3) zu ihrem Entfernen aufgerissen, aufgeschnitten, aufgelöst, zerbröselt und/oder über die Fremdhaarsträhne (1) abgezogen wird.

4. Vorrichtung zum Verlängern von Eigenhaarsträhnen (E) durch Fremdhaarsträhnen (1) mit Hilfe einer äußeren, die Haarverbindungsstelle umgebenden Schrumpfhülse (3), in der sich die Eigenhaarsträhne, die Fremdhaarsträhne (1) und ein Kleber (2) befinden unter Verwendung des Verfahrens nach einem der Ansprüche 1 bis 3, **dadurch gekennzeichnet, dass** die Schrumpfhülse (3) mindestens eine vorzugsweise zwei über ihre Länge verlaufende Sollbruchstelle(n) (4) vorzugsweise eine oder zwei Längskerben oder Längsnuten oder Längseinschneidungen aufweist, um das Aufreißen für ein Entfernen der Schrumpfhülse (3) zu erleichtern.

5. Vorrichtung nach Anspruch 4, **dadurch gekennzeichnet, dass** zumindest an einem Ende der Schrumpfhülse (3) diese auf beiden gegenüberliegenden Seiten jeweils eine vorstehende Greiflasche (5) zum Aufreißen aufweist.

6. Vorrichtung nach Anspruch 4 oder 5, **dadurch gekennzeichnet, dass** die Enden der Fremdhaare des dem Kopf zugewandten Endes der Fremdhaarsträhne (1) in einer Klebstoffansammlung (2) einliegen, die sich als vorgefertigter Klebstoffkopf (2) der Fremdhaarsträhne innerhalb der Schrumpfhülse (3) befindet,wobei die Klebstoffansammlung (2) als vorgefertigter Klebstoffkopf (2) die Form eines Vollprofils oder einer Hülse aufweist, die koaxial und formschlüssig und/oder kraftschlüssig in der Schrumpfhülse (3) einliegt.

7. Vorrichtung nach einem der Ansprüche 4 bis 6, **dadurch gekennzeichnet, dass** das Kunststoffmaterial der Schrumpfhülse (3) zumindest im Bereich der Klebstoffansammlung (2) im Bereich der Klebstoffhülse (2) mechanisch gedehnt ist.

8. Vorrichtung nach einem der Ansprüche 4 bis 7, **gekennzeichnet durch** einen Hakendraht (10), dessen Breite (d) gleich oder geringer ist, als der von dem Schrumpfhülse (3) frei gehaltene Innenbereich, zum Hindurchziehen der Eigenhaarsträhne durch die Vorrichtung.

9. Vorrichtung nach Anspruch 8, **dadurch gekennzeichnet, dass** der Haken einen Verschlussmechanismus aufweist, wie einen Karabinermechanismus, eine verschiebbare Hülse (21) oder einen Verschlusshebel.

10. Vorrichtung nach Anspruch 8 oder 9, **dadurch gekennzeichnet, dass** zwei oder mehr Vorrichtungen und/oder Hakendrähte (10) miteinander mechanisch verbunden sind.

11. Vorrichtung nach einem der Ansprüche 4 bis 10, **dadurch gekennzeichnet, dass** zwei oder mehr Schrumpfhülsen (3) miteinander lösbar verbunden sind zum Verlängern und/oder Verdichten einer oder mehrerer Eigenhaarsträhnen.

12. Vorrichtung nach Anspruch 11,**dadurch gekennzeichnet, dass** zwei oder mehr Schrumpfhülsen (3) auf einem Körper (22) oder Träger lösbar befestigt sind.

13. Vorrichtung nach Anspruch 11 oder 12, **dadurch gekennzeichnet, dass** zwei oder mehr Schrumpfhülsen (3) von einem Schrumpfkörper (23) gebildet sind, der zwei oder mehrere zueinander parallele Kanäle (24) aufweist, in denen jeweils die hülsenförmigen Kleber (22) einliegen.

14. Vorrichtung nach Anspruch 13, **dadurch gekennzeichnet, dass** der Schrumpfkörper (23) nach dem Verkleben der Eigen- und Fremdhaare miteinander entfernt wird und dass der Schrumpfkörper (23) Sollbruchflächen (25) aufweist, die die Kanäle (24) teilen.

15. Vorrichtung nach einem der Ansprüche 13 oder 14, **dadurch gekennzeichnet, dass** der Schrumpfkörper (23) zwei aufeinander liegende Körperhälften (23a, 23b) aufweist, die jeweils halbe Kanäle (24) bilden und durch Befestigungsmittel (26) aneinander gehalten sind, um beim Schrumpfen ein Verringern der Kanalquerschnitte zu erreichen.

16. Vorrichtung nach einem der vorherigen Ansprüche, **dadurch gekennzeichnet, dass** innerhalb der Schrumpfhülse zumindest im Klebbereich (27) sich eine Stützvorrichtung (29) befindet, die die Schrumpfhülse (3) in ihren erweiterten, nicht geschrumpften Zustand hält und nach dem Einziehen der Eigenhaare nachgibt und/oder entfernt wird.

17. Vorrichtung nach Anspruch 16, **dadurch gekennzeichnet, dass** die Stützvorrichtung der hülsenförmige Kleber (2) ist.

18. Vorrichtung nach einem der Ansprüche 4 bis 17, **dadurch gekennzeichnet, dass** die Schrumpfhülse (3) und/oder der Schrumpfkörper (23) Heizelemente aufweist, die das Schrumpfen des Schrumpfkörpers bewirken.

## Claims

1. Method for extending strands (E) of a person's own hair by means of foreign hair strands (1), with the aid of an external shrinking sleeve (3) which surrounds the hair connection site and in which the strand of a person's own hair, the foreign hair strand and a glue (2) are located, **characterized in that**, immediately after the shrinkage of the shrinking sleeve (3), the latter is removed from the connection site.

2. Method according to Claim 1, **characterized in that** the glue (2), heated by the heating of the shrinking sleeve (3), turns to liquid and penetrates the hairs of both strands of hair.

3. Method according to Claim 1 or 2, **characterized in that** the shrinking sleeve (3) is removed by being torn open, cut open, dissolved, crumbled and/or pulled off over the foreign hair strand (1).

4. Device for extending strands (E) of a person's own hair by means of foreign hair strands (1), with the aid of an external shrinking sleeve (3) which surrounds the hair connection site and in which the strand of a person's own hair, the foreign hair strand (1) and a glue (2) are located, using the method according to one of Claims 1 to 3, **characterized in that** the shrinking sleeve (3) has at least one or preferably two predetermined break points (4) extending along its length, preferably one or two longitudinal notches or longitudinal grooves or longitudinal incisions, in order to make it easier to tear open the shrinking sleeve (3) so as to remove it.

5. Device according to Claim 4, **characterized in that**, at least at one end of the shrinking sleeve (3), the latter has a protruding grip tab (5) on both opposite sides for tearing the shrinking sleeve (3) open.

6. Device according to Claim 4 or 5, **characterized in that** the ends of the foreign hairs of the end of the foreign hair strand (1) directed toward the head lie in a glue accumulation (2) which is located as a prefabricated glue head (2) of the foreign hair strand inside the shrinking sleeve (3), wherein the glue accumulation (2) as prefabricated glue head (2) has the shape of a solid profile or of a sleeve, which lies coaxially and with a form fit and/or force fit in the shrinking sleeve (3).

7. Device according to one of Claims 4 to 6, **characterized in that** the plastic material of the shrinking sleeve (3) is mechanically stretched at least in the area of the glue accumulation (2), in the area of the glue sleeve (2).

8. Device according to one of Claims 4 to 7, **characterized by** a hook wire (10) whose width (d) is equal to or smaller than the inner area which is held free by the shrinking sleeve. (3), for pulling the strand of a person's own hair through the device.

9. Device according to Claim 8, **characterized in that** the hook has a closure mechanism such as a carabiner mechanism, a movable sleeve (21) or a closure lever.

10. Device according to Claim 8 or 9, **characterized in that** two or more devices and/or hook wires (10) are mechanically connected to one another.

11. Device according to one of Claims 4 to 10, **characterized in that** two or more shrinking sleeves (3) are connected to one another releasably for extending and/or thickening one or more strands of a person's own hair.

12. Device according to Claim 11, **characterized in that** two or more shrinking sleeves (3) are secured releasably on a body (22) or carrier.

13. Device according to Claim 11 or 12, **characterized in that** two or more shrinking sleeves (3) are formed by one shrinking body (23) that has two or more mutually parallel channels (24) in which the sleeve-shaped glues (22) lie.

14. Device according to Claim 13, **characterized in that** the shrinking body (23) is removed after the person's own hairs and the foreign hairs have been glued to one another, and **in that** the shrinking body (23) has predetermined break surfaces (25) that divide the channels (24).

15. Device according to either of Claims 13 and 14, **characterized in that** the shrinking body (23) has two body halves (23a, 23b) which bear on each other and which each form half channels (24) and are held on each other by securing means (26) in order to achieve a reduction of the channel cross sections upon shrinkage.

16. Device according to one of the preceding claims, **characterized in that** a support device (29) is located inside the shrinking sleeve, at least in the glue area (27), which support device (29) holds the shrinking sleeve (3) in its wider, non-shrunken state and yields and/or is removed after the person's own hairs have been pulled in.

17. Device according to Claim 16, **characterized in that** the support device is the sleeve-shaped glue (2).

18. Device according to one of Claims 4 to 17, **characterized in that** the shrinking sleeve (3) and/or the shrinking body (23) has heating elements that cause the shrinkage of the shrinking body.

## Revendications

1. Procédé pour allonger des mèches de cheveux naturelles (E) avec des mèches de cheveux artificielles (1) au moyen d'une gaine thermorétractable extérieure (3), entourant la zone d'attache des cheveux, dans laquelle se trouvent les mèches de cheveux naturelles, les mèches de cheveux artificielles et un adhésif (2), **caractérisé en ce qu'**immédiatement à la suite de la thermorétraction de la gaine thermorétractable (3), celle-ci est enlevée de la zone d'attache.

2. Procédé selon la revendication 1, **caractérisé en ce que**, par chauffage de la gaine thermorétractable (3), l'adhésif (2) est chauffé et liquéfié et passe à travers les cheveux des deux mèches de cheveux.

3. Procédé selon la revendication 1 ou 2, **caractérisé en ce que** la gaine thermorétractable (3), pour son enlèvement, est arrachée, découpée, disloquée, émiettée et/ou retirée par-dessus les mèches de cheveux artificielles (1).

4. Dispositif pour allonger des mèches de cheveux naturelles (E) avec des mèches de cheveux artificielles (1) au moyen d'une gaine thermorétractable extérieure (3), entourant la zone d'attache des cheveux, dans laquelle se trouvent les mèches de cheveux naturelles, les mèches de cheveux artificielles (1) et un adhésif (2), en utilisant le procédé selon l'une quelconque des revendications 1 à 3, **caractérisé en ce que** la gaine thermorétractable (3) présente au moins une, de préférence deux, zones destinées à la rupture (4) s'étendant sur sa longueur, de préférence une ou deux encoches longitudinales ou rainures longitudinales ou entailles longitudinales, afin de faciliter la déchirure pour enlever la gaine thermorétractable (3).

5. Dispositif selon la revendication 4, **caractérisé en ce qu'**au moins à une extrémité de la gaine thermorétractable (3), celle-ci présente, sur les deux côtés opposés, à chaque fois une patte de préhension saillante (5) pour la déchirure.

6. Dispositif selon la revendication 4 ou 5, **caractérisé en ce que** les extrémités des cheveux artificiels de l'extrémité des mèches de cheveux artificielles (1) tournée vers la tête sont insérées dans une accumulation d'adhésif (2) qui se trouve, en tant que tête d'adhésif préfabriquée (2) des mèches de cheveux artificielles, à l'intérieur de la gaine thermorétractable (3), l'accumulation d'adhésif (2) en tant que tête d'adhésif préfabriquée (2) présentant la forme d'un profilé plein ou d'une gaine qui s'insère coaxialement et par engagement par correspondance de formes et/ou par force dans la gaine thermorétractable (3).

7. Dispositif selon l'une quelconque des revendications 4 à 6, **caractérisé en ce que** le matériau synthétique de la gaine thermorétractable (3) est étiré mécaniquement au moins dans la région de l'accumulation d'adhésif (2) dans la région de la gaine d'adhésif (2).

8. Dispositif selon l'une quelconque des revendications 4 à 7, **caractérisé par** un fil en crochet (10) dont la largeur (d) est inférieure ou égale à la région intérieure retenue librement par la gaine thermorétractable (3) afin d'y faire passer les mèches de cheveux naturelles à travers le dispositif.

9. Dispositif selon la revendication 8, **caractérisé en ce que** le crochet présente un mécanisme de fermeture telle qu'un mécanisme à mousqueton, une gaine déplaçable (21) ou un levier de fermeture.

10. Dispositif selon la revendication 8 ou 9, **caractérisé en ce que** deux ou plus de deux dispositifs et/ou fil en crochet (10) sont connectés mécaniquement les uns aux autres.

11. Dispositif selon l'une quelconque des revendications 4 à 10, **caractérisé en ce que** deux ou plus de deux gaines thermorétractables (3) sont assemblées de manière détachable les unes aux autres pour prolonger et/ou épaissir une ou plusieurs mèches de cheveux naturelles.

12. Dispositif selon la revendication 11, **caractérisé en ce que** deux ou plus de deux gaines thermorétractables (3) sont fixées de manière amovible sur un corps (22) ou un support.

13. Dispositif selon la revendication 11 ou 12, **caractérisé en ce que** deux ou plus de deux gaines thermorétractables (3) sont formées par un corps thermorétractable (23), qui présente deux ou plusieurs canaux (24) parallèles les uns aux autres, dans lesquels s'insèrent à chaque fois les adhésifs en forme de gaine (22).

14. Dispositif selon la revendication 13, **caractérisé en ce que** le corps thermorétractable (23), après le collage des cheveux naturels et des cheveux artificiels, est enlevé et **en ce que** le corps thermorétractable (23) présente des surfaces destinées à la rupture (25) qui divisent les canaux (24).

15. Dispositif selon l'une quelconque des revendications 13 ou 14, **caractérisé en ce que** le corps thermorétractable (23) présente deux moitiés de corps situées l'une au-dessus de l'autre (23a, 23b), qui forment à chaque fois des demi-canaux (24) et qui sont retenues à chaque fois par des moyens de fixation (26), afin de réaliser, lors de la thermorétraction, une réduction des sections transversales des canaux.

16. Dispositif selon l'une quelconque des revendications précédentes, **caractérisé en ce qu'**à l'intérieur de la gaine thermorétractable se trouve, au moins dans la région de l'adhésif (27), un dispositif de support (29) qui maintient la gaine thermorétractable (3) dans son état élargi, non thermorétracté, et qui cède et/ou est enlevé après l'insertion des cheveux naturels.

17. Dispositif selon la revendication 16, **caractérisé en ce que** le dispositif de support est l'adhésif (2) en forme de gaine.

18. Dispositif selon l'une quelconque des revendications 4 à 17, **caractérisé en ce que** la gaine thermorétractable (3) et/ou le corps thermorétractable (23) présentent des éléments chauffants qui provoquent la rétraction du corps thermorétractable.
